# EUROPÄISCHE PATENTSCHRIFT

(11) **EP 1 711 266 B1**
(45) Veröffentlichungstag und Bekanntmachung des Hinweises auf die Patenterteilung: **12.08.2009**
(21) Anmeldenummer: 05701235.3
(22) Anmeldetag: 28.01.2005
(51) Int. Cl.: B02C 2/04

(54) **KEGELBRECHER**
CONICAL BREAKER
CONCASSEUR A CONE

(30) Priorität: 03.02.2004 DE 102004005400
(43) Veröffentlichungstag der Anmeldung: 18.10.2006
(73) Patentinhaber: Sandvik Mining and Construction Crushing Technology GmbH, 51702 Bergneustadt (DE)
(72) Erfinder: GÖTZ, Bruno, 51427 Bergisch-Gladbach (DE)
(74) Vertreter: Zellentin, Wiger
(86) Internationale Anmeldenummer: PCT/EP2005/000849
(87) Internationale Veröffentlichungsnummer: WO 2005/075082

(56) Entgegenhaltungen:
- EP-A- 0 408 204
- FR-A- 1 537 210
- US-A- 4 391 414
- US-A- 5 779 166

## Beschreibung

Die vorliegende Erfindung betrifft einen Kegelbrecher zum Brechen von Gestein. Diese Brecher bestehen aus einer Tragkegelwelle mit einem darauf angeordneten Brechkegel sowie einem darüber befindlichen Brechmantel. Der Brechmantel bildet mit dem Brechkegel einen im Querschnitt konischen Einlauf für das zu brechende Gestein, wobei der Brechmantel fest steht und der Brechkegel eine Taumelbewegung ausführt und derart das Gestein durch Andrücken an den Brechmantel bricht. Auf diese Weise entstehen quaderförmige Bruchstücke, die z.B. im Straßenbau Verwendung finden. Der Brechkegel ist dabei gegenüber der Tragkegelwelle frei drehbar, so dass er auch gegenüber dieser unter der Einwirkung auf das Gestein eine rückläufige Drehbewegung auszuführen vermag.

Ein solcher Brecher ist z.B. in der US-A 4 391 414 beschrieben.

Bei den Brechern nach dem Stand der Technik ruht die die Taumelbewegung ausführende Tragkegelwelle auf einem senkrecht stehenden Hubzylinder, was bedeutet, dass zwischen diesen ein konkaver Teller als Gleitlager vorgesehen sein muss, dessen Größe den Fuß der Tragkegelwelle zur Ermöglichung der Taumelbewegung übersteigen muss. Der Teller ist konkav.

Nachteilig ist daran einmal eine verhältnismäßig aufwändige Herstellung, zum anderen sammelt sich im Teller unvermeidlich Abrieb, der durch die unter hoher Belastung erfolgende kreisende Reibbewegung auf dem Teller verursacht wird, die Teile unterliegen somit einem hohen Verschleiß.

Aus diesem Grunde und auch der des weiteren hohen Belastung der Maschine mit Gesteinsstaub ist diese in regelmäßigen Abständen zu Reinigungs- und Wartungszwecken auseinanderzubauen. Dies bedingt beim Stand der Technik ein sorgfältiges Trennen von oberen und unteren Teilen, d.h. die Vorrichtung muss nach dem Abschrauben und Entfernen des Oberteils mit Hilfe eines Kranes angehoben werden, um z.B. den Hubzylinder nach unten herausziehen zu können, um das auf diesem ruhende ballige Axiallager der Tragkegelwelle auszuwecheln.

Die vorliegende Erfindung hat sich demgegenüber die Aufgabe gestellt, einen Kegelbrecher zu schaffen, der eine einfachere Lagerung der Tragkegelwelle aufweist, die einem verminderten Verschleiß ausgesetzt ist und bei welchem die Teile nach oben auseinandergezogen werden können, ggf. sogar ohne die Vorrichtung vom Fundament zu trennen.

Die Lösung dieser Aufgabe gelingt mit einem Kegelbrecher für Gestein mit auf einer Tragkegelwelle angeordnetem Brechkegel und diesem zugeordneten Oberteil, an welchem ein Brechmantel befestigt ist, der zusammen mit dem Brechkegel einen sich verjüngenden Materialeinlauf bildet. Die Tragkegelwelle ist zur Erzeugung einer Taumelbewegung exzentrisch in einer Exzenterbuchse gelagert und ruht auf einem Hubkolben. Die Exzenterbuchse ist mit einem Antrieb für eine Drehbewegung um deren Längsachse versehen, wobei die Exzenterbuchse in ihrem unteren Bereich als Zylinder ausgebildet ist und in diesem Bereich den Hubkolben aufnimmt. Die Exzenterbuchse ist fußseitig durch einen Boden verschlossen und steht auf einem Axialgleitlager, wobei die Exzenterbuchse fußseitig schrägstehend gelagert ist.

Erfindungsgemäß führt daher der Hubzylinder unterhalb der Tragkegelwelle dieselbe Taumelbewegung wie letztere aus; das bedeutet, dass für die Lagerung keine ballig-konkav-konvexen Flächen aufeinander gleiten müssen, sondern dass ebene Flächen verwendet werden können, die deutlich geringerem Abrieb unterliegen, z.B. deshalb, weil sich der Abrieb nicht in einer Vertiefung sammeln, sondern vom zur Schmierung verwendeten Öl abgefördert werden kann.

Vorteilhafterweise steht dabei die Exzenterbuchse auf einem schräg geschnittenen Boden, der diese nach unten abschließt oder aber die Unterkante der Exzenterbuchse ist selbst schräg geschnitten, wobei der Boden dann oben sein kann. Wenn das unter dem Boden angeordnete Axialgleitlager fest mit dem Boden verbunden ist, kann alternativ auch dieses den Schrägschnitt aufweisen, wobei es dann synchron mitrotiert.

Die Tragkegelwelle ist in der Exzenterbuchse in oberen und unteren Radialgleitlagern geführt, wobei sich die Exzenterbuchse nach oben erweitert. Diese "Topflagerung" ermöglicht, dass die Tragkegelwelle z.B. zusammen mit den Hubkolben nach oben aus der Exzenterbuchse herausgezogen werden kann, da keine Hinterschneidungen vorhanden sind, die dies verhindern. Dabei kann der Brechkegel auf der Tragkegelwelle grundsätzlich verbleiben. Vorher ist natürlich der außen liegende Brechmantel abzuschrauben.

Vorteilhaft ist auch das die Exzenterbuchse umgebende Gehäuse sich nach oben erweiternd ausgebildet, so dass auch die Exzenterbuchse (gleichzeitig mit der Tragkegelwelle oder danach) aus diesem herausgezogen werden kann.

Die Exzenterbuchse kann dabei eine (obere) Schulter aufweisen, an der ein nach unten weisendes Ritzel angeordnet ist, das mit einem Kegelrad eines durch das Gehäuse geführten Antriebs kämmt. Beim Trennen der Exzenterbuchse vom Antrieb kann dieser an Ort und Stelle verbleiben.

Im die Exzenterbuchse verschließenden Boden ist erfindungsgemäß eine Dreheinführung vorgesehen, durch welche Hydraulikflüssigkeit an die Unterseite des Kolbens geleitet werden kann, um die Tragkegelwelle zur Einstellung des keilförmigen Spalts zwischen Brechmantel und Brechkegel vorzunehmen. Ferner ist im Boden ein den Kolben durchgreifendes Rohr zur Huberfassung vorgesehen, welches zur Zufuhr von Schmiermittel an die Radialgleitlager dienen kann. Eine weitere Schmierung erfolgt über das bodenseitige Axialgleitlager, welches auch ein Rollenaxiallager sein kann.

Eine solche Vorrichtung zeichnet sich neben den oben erwähnten Vorteilen der leichteren Demontierbarkeit zu Reparatur- und Wartungs- sowie höherer Standzeiten auch durch eine deutlich kleinere Bauweise aus. Dadurch, dass der Kolben zur Erzeugung des Hubs der Tragkegelwelle die Taumelbewegung synchron mit dieser vollführt, brauchen an diese auch nicht die hohen statischen Anforderungen wie beim Stand der Technik gestellt zu werden, diese übt vorliegend nicht die Tragfunktion für die gesamte Last aus, die durch die Taumelbewegung auftretenden dynamischen Kräfte werden über die Tragkegelwelle selbst an die Exzenterbuchse geleitet, die vorliegend einteilig sein kann und die Kräfte direkt nach unten über den Boden bzw. das fußseitige Radiallager an das Fundament leitet.

Anhand der beiliegenden **Figuren** wird die vorliegende Erfindung näher erläutert.

Dabei zeigen
**Fig. 1** einen Schnitt durch die Vorrichtung und
**Fig. 2** eine Ausschnittsvergrößerung des Maschinenfußes.

In **Fig. 1** ist das sich nach oben hin erweiternde Gehäuse 8 dargestellt, welches auf einer Fußscheibe 17 ruht. Auf der Fußscheibe 17 befindet sich ein Axiallager 10 und auf diesem der schräge Boden 9. Innerhalb des Gehäuses 8 liegt die in oberen und unteren Radialgleitlagern geführte Exzenterbuchse 5, welche wiederum die Tragkegelwelle 1 aufnimmt, die in dieser ebenfalls an Radialgleitiagern 11 anliegt.

Auch diese Exzenterbuchse erweitert sich nach oben und stellt somit ein Topflager für die Tragkegelwelle 1 dar. Die Exzenterbuchse 5 besitzt eine obere Schulter 12, die an ihrem unteren Rand ein Kegelrad 14 trägt. Das Gehäuse 8 weist einen Durchbruch auf, der von einem in einer Hülse 18 angeordneten Antrieb 7 durchgriffen wird, in welchem eine Antriebswelle gelagert ist, die stirnseitig ein Ritzel 13 aufweist, das mit dem Kegelrad 14 kämmt.

Die Tragkegelwelle 1 liegt auf einem Axialgleitlager 10, unter dem sich der Kolben 6 befindet und der über eine Dreheinführung mit Hydraulikflüssigkeit beaufschlagbar ist, um die Tragkegelwelle bedarfsweise anzuheben oder abzusenken. Zur Erfassung des zurückgelegten Hubweges sind der Boden 9 und der Kolben 6 von einem Ölzuführungsrohr 16 durchgriffen, über welches Schmiermittel an die Axialgleitlager 10 und die Radialgleitlager 11 zugeführt werden kann. Der schräge Boden 9 ist mit dem unteren Rand der Exzenterbuchse 5 verbunden, rotiert bei deren Antrieb mit und schafft derart die Taumelbewegung der Tragkegelwelle 1.

Auf der Tragkegelwelle 1 ist der Tragkegel 19 angeordnet, der den Brechkegel 2 trägt und durch die auf ihn ausgeübte Taumelbewegung zwischen sich und dem den Brechmantel 4 aufweisenden Oberteil 3 des Brechers einen sich ständig verändernden Keilspalt erzeugt, wodurch aufgegebenes Grobgestein zu Quadern zerkleinert wird, wonach es durch den Schacht 20 nach unten austritt.

In **Fig. 2** ist der Maschinenfuß in vergrößerter Darstellung gezeigt. Man erkennt die Dreheinführung 15 für die Hydraulikflüssigkeit innerhalb des als schräge Scheiben ausgebildeten Bodens 9 an den Hubkolben 6. Die Schmierung der Vorrichtung ist auf starke Verschmutzung ausgelegt und geschieht einmal über die erste Zuleitung 21 über das Ölzuführungsrohr 16 an die inneren Axialgleitlager 10 und die Radialgleitlager 11 und zum anderen über die zweite Zuleitung 22 an das bodenseitige Axiallager 10 und über dieses an die äußeren Radialgleitlager 11. Die Ströme können vereinigt abgezogen und gereinigt werden. Insbesondere kann die Schmierung der Antriebszahnräder ebenso auf diesem Wege erfolgen.

### Bezugszeichenliste

- 1: Tragkegelwelle
- 2: Brechkegel
- 3: Oberteil
- 4: Brechmantel
- 5: Exzenterbuchse
- 6: Kolben
- 7: Antrieb
- 8: Gehäuse
- 9: Boden
- 10: Axialgleitlager
- 11: Radialgleitlager
- 12: Schulter
- 13: Ritzel
- 14: Kegelrad
- 15: Dreheinführung
- 16: Ölzuführung
- 17: Fußscheibe
- 18: Hülse
- 19: Tragkegel
- 20: Schacht
- 21: erste Zuleitung
- 22: zweite Zuleitung

## Patentansprüche

1. Kegelbrecher für Gestein mit auf einer Tragkegelwelle (1) angeordnetem Brechkegel (2) und diesem zugeordneten Oberteil (3), an welchem ein Brechmantel (4) befestigt ist, der zusammen mit dem Brechkegel (2) einen sich verjüngenden Materialeinlauf bildet, wobei die Tragkegelwelle (1) exzentrisch zur Erzeugung einer Taumelbewegung in einer Exzenter buchse (5) gelagert ist und auf einem Hubkolben (6) ruht und die Exzenterbuchse (5) mit einem Antrieb (7) für eine Drehbewegung um deren Längsachse versehen ist, **gekennzeichnet durch** die folgenden Merkmale:
a) die Exzenterbuchse (5) ist in ihrem unteren Bereich als Zylinder ausgebildet und nimmt in diesem Bereich den Hubkolben (6) auf,
b) die Exzenterbuchse (5) ist fußseitig **durch** einen Boden (9) verschlossen und ruht auf einem Axialgleitlager (10), wobei
c) die Exzenterbuchse (5) fußseitig schrägstehend gelagert ist,
d) die Tragkegelwelle (1) in der Exzenterbuchse (5) in oberen und unteren Radialgleitlagern (11) geführt ist und
e) sich die Exzenterbuchse (5) derart nach oben erweitert, dass die Tragkegelwelle (1) nach Entfernen des Brechmantels (4) zusammen mit dem Brechkegel (2) nach oben aus der Exzenterbuchse (5) herausziehbar ist.

2. Kegelbrecher nach Anspruch 1, **dadurch gekennzeichnet, dass** auch das Gehäuse (8) sich nach oben erweiternd ausgebildet ist, so dass die Tragkegelwelle (1) zusammen mit der Exzenterbuchse (5) aus dem Gehäuse (8) herausnehmbar ist.

3. Kegelbrecher nach Anspruch1 oder 2, **dadurch gekennzeichnet, dass** Exzenterbuchse (5) eine obere Schulter (12) aufweist, an deren Unterseite ein mit einem Ritzel (13) des Antriebs (7) kämmendes Kegelrad (14) angeordnet ist.

4. Kegelbrecher nach Anspruch 1-3, **dadurch gekennzeichnet, dass** im Boden (9) eine Dreheinführung (15) für die Zuleitung von Hydraulikflüssigkeit an den Kolben (6) vorgesehen ist.

5. Kegelbrecher nach Anspruch 4, **dadurch gekennzeichnet, dass** über das Rohr (16) Schmiermittel an die oberen und unteren Radialgleitlager (11) zwischen der Tragkegelwellen (1) und die Exzenterbuchse (5) zuführbar ist.

## Claims

1. A cone crusher for rock, comprising a crushing cone (2) arranged on a bearing cone shaft (1) and an upper part (3) associated with said crushing cone (2), with a crusher mantle (4) being attached to said upper part (3), said crusher mantle (4) forming a tapering material inlet in conjunction with the crushing cone (2), wherein, in order to create a tumbling motion, the bearing cone shaft (1) is pivoted eccentrically in an eccentric bushing (5) and rests on a lifting piston (6), and the eccentric bushing (5) is provided with a drive (7) for a rotary motion about the longitudinal axis thereof,
**characterized by** the following features:
a) in its lower region, the eccentric bushing (5) is designed as a cylinder and receives the lifting piston (6) in said region,
b) on the side of its foot, the eccentric bushing (5) is closed by a base (9) and rests on an axial sliding bearing (10), wherein
c) the eccentric bushing (5) is mounted at a slanted angle on the side of its foot,
d) the bearing cone shaft (1) is guided in upper and lower radial sliding bearings (11) in the eccentric bushing (5), and
e) the eccentric bushing (5) is widened towards the top such that the bearing cone shaft (1) can be pulled up and out of the eccentric bushing (5) along with the crushing cone (2) after the crusher mantle (4) has been removed.

2. The cone crusher according to Claim 1, **characterized in that** the housing (8) is also designed widening towards the top such that the bearing cone shaft (1) can be removed from the housing (8) along with the eccentric bushing (5).

3. The cone crusher according to Claim 1 or 2, **characterized in that** the eccentric bushing (5) comprises an upper shoulder (12), with a bevel gear (14) meshing with a pinion gear (13) of the drive (7) being arranged on the bottom side of said shoulder (12).

4. The cone crusher according to Claims 1 to 3,
**characterized in that** a rotating inlet (15) for the supply of hydraulic fluid to the piston (6) is provided in the base (9).

5. The cone crusher according to Claim 4, **characterized in that** lubricant can be supplied through the pipe (16) and to the upper and lower radial sliding bearings (11) between the bearing cone shaft (1) and the eccentric bushing (5).

## Revendications

1. Concasseur à cône pour roche comprenant un cône de concassage (2) disposé sur un arbre de cône porteur (1) et une partie supérieure (3) associée à ce cône, sur laquelle est fixée une enveloppe de concassage (4), qui forme conjointement avec le cône de concassage (2) une entrée de matériau qui se rétrécit, l'arbre de cône porteur (1) logé de façon excentrique pour générer un mouvement de culbutage dans une douille d'excentrique (5) et repose sur un piston de levée (6) et la douille d'excentrique (5) est dotée d'un entraînement (7) pour un mouvement de rotation autour de son axe longitudinal, **caractérisé par** les caractéristiques suivantes :
a) la douille d'excentrique (5) est conçue sous forme de cylindre dans sa zone inférieure et reçoit dans cette zone le piston de levée (6),
b) la douille d'excentrique (5) est fermée côté base par un fond (9) et repose sur un palier lisse axial (10),
c) la douille d'excentrique (5) étant logée de façon inclinée côté base,
d) l'arbre de cône porteur (1) étant guidé dans la douille d'excentrique (5) dans des paliers lisses radiaux (11) superieur et inférieur et
e) la douille d'excentrique (5) s'élargissant vers le haut de telle sorte que l'arbre de cône porteur (1) peut être extrait, après l'enlèvement de l'enveloppe de concassage (4), en même temps que le cône de concassage (2) vers le haut de la douille d'excentrique (5).

2. Concasseur à cône selon la revendication 1, **caractérisé en ce que** également le boîtier (8) est conçu en s'élargissant vers le haut, de sorte que le cône de l'arbre porteur (1) peut être enlevé en même temps que la douille d'excentrique (5) du boîtier (8).

3. Concasseur à cône selon la revendication 1 ou 2, **caractérisé en ce que** également la douille d'excentrique (5) présente un épaulement (12) supérieur, sur le côté inférieur duquel est disposée une roue (14) qui s'engrène avec un pignon (13) de l'entraînement (7).

4. Concasseur à cône selon les revendications 1 à 3, **caractérisé en ce qu'**il est prévu dans le fond (9) une entrée rotative (15) pour l'arrivée de liquide hydraulique sur le piston (6).

5. Concasseur à cône selon la revendication 4, **caractérisé en ce que** du lubrifiant peut être amené par le tuyau (16) aux paliers lisses radiaux (11) supérieurs et inférieurs entre l'arbre de cône porteur (1) et la douille d'excentrique (5).
